# EUROPÄISCHE PATENTSCHRIFT

(11) **EP 2 827 053 B1**
(45) Veröffentlichungstag und Bekanntmachung des Hinweises auf die Patenterteilung: **16.08.2017**
(21) Anmeldenummer: 14174642.0
(22) Anmeldetag: 27.06.2014
(51) Int. Cl.: F21V 21/02, F21V 19/00, F21S 8/04, F21S 4/00, F21Y 103/10, F21Y 115/10

(54) **Leuchte**
Lighting device
Dispositif d'éclairage

(30) Priorität: 15.07.2013 DE 102013213765; 16.08.2013 DE 102013216275
(43) Veröffentlichungstag der Anmeldung: 21.01.2015
(73) Patentinhaber: RIDI Leuchten GmbH, 72417 Jungingen (DE)
(72) Erfinder: Krajka, Michael, 72474 Winterlingen (DE); Mania, Dirk, 72379 Hechingen-Stetten (DE)
(74) Vertreter: BRP Renaud & Partner mbB Rechtsanwälte Patentanwälte Steuerberater

(56) Entgegenhaltungen:
- EP-A1- 2 287 525
- EP-A2- 1 475 565
- WO-A2-2006/067777
- DE-A1- 4 416 110
- DE-A1-102010 016 534
- DE-A1-102011 051 038
- DE-U1-202011 051 094
- US-A1- 2011 297 971
- US-A1- 2013 050 999

## Beschreibung

Die vorliegende Erfindung betrifft eine Leuchte mit den Merkmalen des Oberbegriffs des Anspruchs 1, und zwar bevorzugt eine geradlinige und längliche Leuchte, die sich insbesondere zur Erzeugung eines Lichtbands eignet.

Eine derartige Leuchte besitzt üblicherweise ein geradliniges und längliches Tragprofil zur Wandmontage oder Deckenmontage sowie einen geradlinigen und länglichen Geräteträger, an dem wenigstens ein elektrischer Verbraucher angeordnet ist und der lösbar am Tragprofil befestigt ist.

Der Begriff "geradlinig" wird im vorliegenden Zusammenhang so verstanden, dass ein geradliniger Körper eine Längsmittelachse besitzt, die sich entlang einer Geraden erstreckt. Der Begriff "länglich" wird im vorliegenden Zusammenhang so verstanden, dass ein länglicher Körper eine in seiner Längsrichtung gemessene Länge aufweist, die größer ist als eine in seiner Querrichtung gemessene Breite und Höhe. Insbesondere ist die Länge des länglichen Körper wenigstens doppelt und vorzugsweise mindestens zehnmal so groß wie seine Breite und wie seine Höhe.

Konventionelle Leuchten dieser Art werden häufig mit Leuchtstoffröhren als Lampen betrieben. Der jeweilige Geräteträger weist dann entsprechende Fassungen auf, über welche die jeweilige Leuchtstoffröhre mechanisch mit dem Geräteträger und elektrisch mit einer am Geräteträger angeordneten Leistungselektronik verbunden werden kann. Um eine möglichst einfache Montage gewährleisten zu können, kann es zweckmäßig sein, den Geräteträger mit Hilfe einer Riegeleinrichtung am Tragprofil zu fixieren. Eine derartige Riegeleinrichtung weist in der Regel an einer vom Tragprofil abgewandten Vorderseite des Geräteträgers ein manuell betätigbares Betätigungselement auf. Dieses befindet sich dann in der Regel zwischen der Leuchtstoffröhre und der Vorderseite des Geräteträgers. Ein herkömmlicher Geräteträger ist dabei wie das Tragprofil ein Blechformkörper, der insbesondere durch mehrfaches Abkanten und Falten aus einem ebenen Blechstück hergestellt wird.

Um im Bereich der Beleuchtung elektrische Energie einsparen zu können, werden immer mehr Leuchten mit energiesparenden Lampen ausgestattet. Besonders effizient sind dabei Leuchtdioden, die im Folgenden als LED bezeichnet werden, wobei LED für lichtemittierende Diode steht. Um mit Hilfe von LEDs vergleichbare Lichtleistungen erzielen zu können, fällt auch bei LEDs vergleichsweise viel Wärme an, die abgeführt werden muss, um die Leistungsfähigkeit der elektronischen Komponenten für eine möglichst lange Lebenszeit gewährleisten zu können. Hierbei gestaltet sich häufig eine wärmeübertragende Verbindung zwischen einer die LEDs tragenden Platine und einem hierfür vorgesehenen Träger relativ aufwändig.

Eine gattungsgemäße Leuchte ist aus der WO 2006/067777 A2 bekannt. Sie umfasst ein geradliniges und längliches Tragprofil zur Wand- oder Deckenmontage sowie einen geradlinigen und länglichen Geräteträger, an dem wenigstens ein elektrischer Verbraucher angeordnet ist und der lösbar am Tragprofil befestigt ist. Dabei ist der Geräteträger durch ein Strangprofil aus einer Leichtmetalllegierung oder aus einem Leichtmetall gebildet, das an seinen Längsseiten jeweils eine nach außen gewandte Außenrastkontur aufweist, die jeweils mit einer am Tragprofil ausgebildeten, dazu komplementären, nach innen gewandten Innenrastkontur zusammenwirkt, um den Geräteträger am Tragprofil zu befestigen.

Aus der DE 10 2011 051 038 A1 ist eine Leuchte bekannt, bei der mit Hilfe mehrerer Halter eine Tragplatte, an der Platinen mit LEDs und zugehören Treibern angebracht sind, an einem Geräteträger befestigt ist.

Die vorliegende Erfindung beschäftigt sich mit dem Problem, für eine Leuchte der eingangs genannten Art eine verbesserte Ausführungsform anzugeben, die sich insbesondere durch eine verbesserte Wärmeaufnahme bzw. durch einen verbesserten thermischen Schutz von Leuchtmitteln auszeichnet.

Dieses Problem wird durch den Gegenstand des unabhängigen Anspruchs gelöst. Vorteilhafte Ausführungsformen sind Gegenstand der abhängigen Ansprüche.

Die Erfindung beruht auf dem allgemeinen Gedanken, den Geräteträger in Form eines Strangprofils zu realisieren, und zwar aus einer Leichtmetalllegierung. Ein derartiges Leichtmetall-Strangprofil besitzt eine relativ hohe Wärmeaufnahmekapazität. Ferner kann ein derartiges Strangprofil aufgenommene Wärme vergleichsweise gut ableiten und auch bei entsprechender Oberfläche in eine Umgebung abstrahlen. Durch diese Bauweise ist es insbesondere möglich, thermisch empfindliche Leuchtmittel am Geräteträger anzuordnen, wobei der Geräteträger dann die anfallende Wärme rasch aufnehmen und ableiten kann. Von besonderem Interesse ist dabei eine Bauweise, bei welcher der Geräteträger an einer vom Tragprofil abgewandten Vorderseite eine Vielzahl von LEDs aufweist, die hierzu zweckmäßig an einer Platine angebracht sind, die ihrerseits auf geeignete Weise an der Vorderseite des Geräteträgers befestigt ist. Eine zum Betreiben der LEDs erforderliche Leistungselektronik wird dagegen an einer dem Tragprofil zugewandten Rückseite des Geräteträgers angeordnet, also körperlich getrennt von den LEDs und von der Platine. Hierdurch kann die im Betrieb im Bereich der Leistungselektronik anfallende Wärme vom Geräteträger, also vom Strangprofil aufgenommen und abgeleitet werden, wodurch die LEDs vor einer Überhitzung geschützt sind. Auch die im Bereich der LEDs anfallende Wärme kann vom Geräteträger aufgenommen und abgeführt werden. Da die LEDs aufgrund dieser Bauweise nur einem reduzierten Wärmeeintrag ausgesetzt sind, besitzen sie während einer besonders langen Laufzeit eine ausreichende Lichterzeugung. Ebenso ist es aufgrund dieser Bauweise möglich, an der Platine eine erhöhte Dichte an LEDs zu erzeugen, wodurch auf wenig Raum eine hohe Lichtleistung realisiert werden kann. Eine hohe LED-Dichte ist bei üblicher Bauweise zu vermeiden, da in diesem Fall die LEDs rasch überhitzen und dementsprechend ihre Eigenschaft zur Lichterzeugung verlieren können.

Von besonderem Vorteil ist dabei die Möglichkeit, das Strangprofil so zu konfigurieren, dass es an seinen Längsseiten jeweils eine nach außen weisende bzw. nach außen gewandte Außenrastkontur aufweist. Das Tragprofil ist dann zweckmäßig mit entsprechenden Innenrastkonturen ausgestattet, die zu den Außenrastkonturen des Strangprofils komplementär sind und dabei nach innen weisen bzw. nach innen gewandt sind. Beim Anbringen des Geräteträgers am Tragprofil verrasten die Innenrastkonturen des Tragprofils mit den Außenrastkonturen des Strangprofils, wodurch der Geräteträger hinreichend am Tragprofil festgelegt ist. Die Fixierung erfolgt dabei über die miteinander zusammenwirkenden Rastkonturen mittels Kraftschluss und/oder Formschluss. Insbesondere kann auf eine separate Verriegelung verzichtet werden, wodurch ein optisch störendes Betätigungselement einer solchen Verriegelung entfallen kann.

Das Strangprofil kann grundsätzlich durch Extrusion hergestellt werden. Bevorzugt ist jedoch ein Strangpressverfahren zum Herstellen des Strangprofils.

Der Begriff "LED" schließt im vorliegenden Zusammenhang auch sogenannte OLEDs ein, wobei OLED für organische lichtemittierende Diode steht.

Die miteinander zusammenwirkenden Rastkonturen können ferner so aufeinander abgestimmt sein, dass sich eine Spaltdichtung und/oder eine Labyrinthdichtung zwischen Tragprofil und Geräteträger einstellt, die eine ausreichende Abdichtung eines vom Geräteträger und vom Tragprofil in der Umfangsrichtung umschlossenen Innenraums der Leuchte gegenüber einer Umgebung der Leuchte ermöglicht, so dass auf zusätzliche Dichtungselemente zwischen dem Tragprofil und dem Geräteträger verzichtet werden kann.

Bei einer bevorzugten Ausführungsform kann das Strangprofil zumindest eine Hohlkammer aufweisen. Hierdurch erhält das Strangprofil eine signifikant vergrößerte Oberfläche, was die Möglichkeit einer Wärmeabstrahlung in die Umgebung verbessert. Gleichzeitig erhält das Strangprofil durch die Hohlkammerstruktur eine deutlich verbesserte Biegesteifigkeit und Stabilität bei vergleichsweise geringem Gewicht.

Bei einer anderen vorteilhaften Ausführungsform kann das Strangprofil an einer dem Tragprofil zugewandten Rückseite einen Trennboden aufweisen, der sich durchgehend von der einen Längsseite des Strangprofils zur anderen Längsseite des Strangprofils erstreckt. Der an der Rückseite ausgebildete Trennboden kann beispielsweise weitgehend eben konfiguriert sein, um die Anbringung einer gegebenenfalls erforderlichen Leistungselektronik zu vereinfachen. Weiterhin kann der Trennboden darin eingeleitete Wärme besonders einfach zu den Längsseiten abführen. Ferner wird durch den Trennboden eine körperliche Trennung zwischen einem ELV-Bereich und einem non-ELV-Bereich geschaffen werden. ELV steht dabei für Extra Low Voltage und charakterisiert sich dadurch, dass darin die anfallenden Spannungen maximal bei 50 Volt Wechselspannung (AC) bzw. 120 Volt Gleichspannung (DC) liegen. Bevorzugt handelt es sich beim ELV-Bereich um einen SELV-Bereich, wobei SELV für Safety Extra Low Voltage steht. Ein derartiger SELV-Bereich charakterisiert sich dadurch, dass die erreichbare Maximalspannung bei 25 Volt AC bzw. 60 Volt DC liegt. Im non-ELV-Bereich können die Spannungen dagegen auch höhere Werte erreichen. Insbesondere wird eine Leistungselektronik unmittelbar an ein übliches Stromnetz angeschlossen, bei dem die Maximalspannung bei etwa 230 Volt AC liegen kann. Dementsprechend findet sich an der Rückseite des Geräteträgers ein Hochvoltbereich. Im Unterschied dazu werden die LEDs an der Vorderseite des Geräteträgers üblicherweise in einem Niedervoltbereich betrieben. Der Trennboden trennt somit körperlich den Hochvoltbereich vom Niedervoltbereich.

Bei einer vorteilhaften Weiterbildung kann das Strangprofil so gestaltet sein, dass der Trennboden nur im Bereich der Längsseiten mit dem übrigen Strangprofil verbunden ist. Hierdurch wird ein Abstand zwischen dem Trennboden, der die Rückseite des Strangprofils bzw. des Geräteträgers bildet, und einem der Rückseite gegenüberliegenden Bereich des Strangprofils geschaffen, der die Vorderseite des Strangprofils bzw. des Geräteträgers bildet. Ein derartiger Abstand bewirkt eine Luftspaltisolation, so dass eine Wärmeübertragung von der Vorderseite des Strangprofils auf die Rückseite des Strangprofils, also auf den Trennboden nicht durch Wärmeleitung, sondern nur durch Wärmestrahlung erfolgen kann. Hierdurch wird eine thermische Isolation zwischen der Vorderseite und der Rückseite des Geräteträgers bewirkt.

Bei einer anderen Weiterbildung kann das Strangprofil mit einer einzigen Hohlkammer ausgestattet sein, die an einer dem Tragprofil zugewandten Seite durch den Trennboden unmittelbar begrenzt ist. Auf diese Weise besitzt das Strangprofil eine hohe Biegesteifigkeit, eine vergleichsweise große Oberfläche zur Wärmeabstrahlung sowie zwischen den Längsseiten eine körperliche Trennung bzw. Beabstandung zwischen der Vorderseite und der Rückseite.

Bei einer anderen vorteilhaften Ausführungsform kann das Strangprofil an einer vom Tragprofil abgewandten Vorderseite zumindest einen Haltebereich zur Aufnahme wenigstens einer mehrere LEDs tragenden geradlinigen und länglichen Platine aufweisen. Auf diese Weise wird in das Strangprofil ein Bereich, nämlich besagter Haltebereich zur Unterbringung der wenigstens einen Platine geschaffen, was das Anbringen der Platine erheblich vereinfacht.

Besonders vorteilhaft ist dabei eine Konfiguration, bei welcher das Strangprofil an seiner Vorderseite wenigstens eine Vertiefung aufweist, in der sich der jeweilige Haltebereich befindet. Auf diese Weise lässt sich die jeweilige Platine vertieft im Strangprofil und somit vertieft im Geräteträger anordnen. Hierdurch lassen sich in gestalterischer Hinsicht erhebliche Vorteile generieren. Ferner baut der Geräteträger und somit die gesamte Leuchte in einer Dickenrichtung extrem kompakt.

Entsprechend einer bevorzugten Weiterbildung kann die jeweilige Vertiefung mit Hilfe einer geradlinigen und länglichen Lichtoptik verschlossen sein, welche die jeweilige Platine abdeckt. Die jeweilige Lichtoptik besteht dabei aus einem für das von den LEDs emittierte Licht transparenten oder transluzenten Material und kann im einfachsten Fall zumindest einen Staubschutz und/oder Spritzschutz für die Platine bilden.

Bei einer vorteilhaften Weiterbildung kann die jeweilige Lichtoptik an ihren Längsseiten mittels Längsführungen axial in das Strangprofil eingeschoben und quer dazu, also radial am Strangprofil gehalten sein. In diesem Fall handelt es sich bei der Lichtoptik um ein bezüglich des Strangprofils separat hergestelltes Bauteil, das durch Einschieben über die Längsführungen am Strangprofil befestigt wird. Die Längsführungen können dabei durch integral am Strangprofil ausgeformte Führungskonturen und dazu komplementären, an der Lichtoptik integral ausgeformte Gegenführungskonturen gebildet sein, die einerseits eine Axialführung der Lichtoptik am Strangprofil und andererseits eine radiale Fixierung der Lichtoptik am Strangprofil bewirken. Beispielsweise können die Führungskonturen und die Gegenführungskonturen nach Art von Nut-Feder-Führungen ausgestaltet sein und miteinander zusammenwirken.

Sofern es sich bei der jeweiligen Lichtoptik um ein separat hergestelltes Bauteil handelt, lassen sich besonders einfach zusätzliche optische Funktionen in die Lichtoptik integrierten. Beispielsweise kann mit Hilfe einer entsprechenden Ausgestaltung der Lichtoptik ein Abstrahlwinkel für das von den LEDs generierte Licht definiert werden. Insbesondere lässt sich dabei ein Abstrahlwinkel vorgeben, der bezüglich einer geradlinigen Lichtabstrahlung der LEDs symmetrisch oder asymmetrisch sowie weit oder eng sein kann.

Bei einer andern Ausführungsform kann die jeweilige Lichtoptik durch eine Vergussmasse gebildet sein, die in die jeweilige Vertiefung eingegossen ist und dadurch die jeweilige Platine abdeckt und die Vertiefung verschließt. Die hierbei zur Verwendung kommende Vergussmasse ist ebenfalls für das von den LEDs erzeugte Licht transparent bzw. transluzent. Beispielsweise handelt es sich bei der Vergussmasse um ein Kunstharz. Diese Lösung ist vergleichsweise preiswert und ermöglicht einen besonders effizienten Schutz vor Feuchtigkeit und Verunreinigungen.

Bei einer anderen vorteilhaften Weiterbildung kann die jeweilige Lichtoptik an einer vom Tragprofil abgewandten Seite bündig mit der Vorderseite des Strangprofils abschließen. Hierdurch erhält der Geräteträger eine optisch ansprechende Vorderseite.

Gemäß einer vorteilhaften Weiterbildung kann das Strangprofil mit daran angebrachter Lichtoptik eine weitgehend ebene Vorderseitenkontur besitzen, wodurch eine besonders hochwertige Vorderseite für den Geräteträger und somit für die Leuchte realisierbar ist.

Bei einer anderen vorteilhaften Ausführungsform kann das Strangprofil im jeweiligen Haltebereich zwei sich gegenüberliegende Haltestege aufweisen, welche die jeweilige Platine an deren Längsseitenrändern übergreifen und die Platine dadurch gegen den Haltebereich andrücken und am Strangprofil fixieren. Mit Hilfe dieser Haltestege wird somit eine vorgespannte Kontaktierung zwischen Platine und Strangprofil erreicht, und zwar vorzugsweise über die gesamte Länge der Platine. Es hat sich gezeigt, dass dadurch eine besonders intensive Wärmeübertragung zwischen der Platine und dem Strangprofil möglich ist, wodurch an der Platine anfallende Wärme besonders effizient über den Geräteträger abgeführt werden kann. Insbesondere hat sich gezeigt, dass durch diese Verbindung zwischen Platine und Strangprofil auf zusätzliche wärmeübertragende Hilfsmittel zwischen Platine und Strangprofil, wie zum Beispiel das Anbringen einer Wärmeleitpaste, verzichtet werden kann. Hierdurch gestaltet sich die Montage der hier vorgestellten Leuchte besonders preiswert.

Die Haltestege können dabei gemäß einer vorteilhaften Weiterbildung durch plastische Umformung von einer Ausgangslage in eine Endlage überführt werden, in der sie die Platine übergreifen, die Platine gegen den Haltebereich andrücken und die Platine am Strangprofil fixieren. Eine derartige plastische Umformung lässt sich beispielsweise besonders einfach durch ein Rollierverfahren realisieren. Durch die plastische Umformung lässt sich auf engem Raum die gewünschte effiziente Fixierung mit Anpressung der Platine am Geräteträger realisieren. Da die Haltestege integral am Strangprofil ausgeformt sind, entfällt hierbei die Verwendung zusätzlicher, separater Befestigungselemente, was die Montage erheblich vereinfacht.

Bei einer anderen vorteilhaften Ausführungsform kann das Strangprofil zumindest zwei parallel verlaufende, nebeneinander angeordnete Haltebereiche zum Aufnehmen je einer LEDs tragenden Platine aufweisen. Somit lassen sich einflammige sowie zweiflammige und allgemein mehrflammige Leuchten realisieren. Die Integration der Haltebereiche und insbesondere der zugehörigen Vertiefungen in das Strangprofil ist dabei besonders einfach realisierbar, was die Herstellung verschiedener Varianten begünstigt. Besonders vorteilhaft ist dabei, dass für einflammige Leuchten und für zweiflammige oder mehrflammige Leuchten zwar unterschiedliche Strangprofile verwendet werden müssen, jedoch grundsätzlich identische Platinen, identische Lichtoptiken und identische Tragprofile verwendet werden können, was die Realisierung verschiedener Varianten vergleichsweise preiswert macht.

Sofern eine zwei- oder mehrflammige Leuchte realisiert wird, können grundsätzlich identische Lichtoptiken zum Einsatz kommen. Ebenso ist es entsprechend einer besonders vorteilhaften Ausführungsform möglich, verschiedene Lichtoptiken zu verwenden, um die jeweilige Leuchte besonders gut an unterschiedliche Beleuchtungssituationen anpassen zu können.

Bei einer anderen vorteilhaften Ausführungsform kann das Strangprofil im Bereich der jeweiligen Außenrastkontur einen nach innen abstehenden Halterand aufweisen, an dem wenigstens eine erfindungsgemäß vorgesehene Halteklammer mittels daran ausgebildeter Geräteträgerhaken eingehakt ist, die über daran ausgebildete Tragprofilhaken mit einer Innenkontur des Tragprofils verrastet ist. Mit Hilfe derartiger Halteklammern kann die Fixierung zwischen Geräteträger und Tragprofil verbessert werden. Somit lässt sich ein erhöhter Schutz gegen ein unerwünschtes, selbsttätiges Lösen des Geräteträgers vom Tragprofil gewährleisten.

Gemäß einer besonders vorteilhaften Weiterbildung kann die jeweilige Halteklammer so angeordnet sein, dass sie den Geräteträger gegen das Tragprofil vorspannt, wodurch die gegebenenfalls zwischen den miteinander zusammenwirkenden Rastkonturen vorgesehene Dichtkontur hinsichtlich ihrer Dichtungswirkung signifikant unterstützt werden kann.

Grundsätzlich kann das Tragprofil einen Stromkabelstrang aufweisen, der im montierten Zustand der Leuchte mit einem Stromnetz elektrisch verbunden ist. Über geeignete elektrische Verbindungselemente kann nun der jeweilige elektrische Verbraucher des Geräteträgers mit diesem Stromkabelstrang verbunden sein. Dies erfolgt üblicherweise über herkömmliche Klemmverbindungen.

Bei einer besonders vorteilhaften Ausführungsform kann das Tragprofil eine geradlinige und längliche Stromführungsschiene aufweisen, die in separaten Eingriffsbereichen separate elektrische Leiter aufweist. Am Geräteträger ist dann zumindest ein Anschlusselement festgelegt, das mehrere separate Kontaktbereiche aufweist, die in die Eingriffsbereiche eingreifen und darin die benötigten elektrischen Leiter elektrisch kontaktieren. Diese Bauform ermöglicht ein besonders einfaches elektrisches Verbinden, was den Zeitaufwand für die Montage und Demontage der Leuchte erheblich reduziert.

Entsprechend einer vorteilhaften Ausführungsform der hier vorgestellten Leuchte kann dem jeweiligen Anschlusselement eine Erdungsklammer zugeordnet sein, die am Strangprofil festgelegt ist, elektrisch mit dem Strangprofil verbunden ist und elektrisch mit dem jeweiligen Anschlusselement verbunden ist. Das Anschlusselement weist an einem seiner Eingriffsbereiche einen Erdungskontakt auf, der dann über die Erdungsklammer elektrisch mit dem Strangprofil verbunden ist. Dieser Kontaktbereich greift dabei in einen entsprechenden Eingriffsbereich der Stromführungsschiene ein und ist dort mit einem Erdungsleiter elektrisch kontaktiert. Sofern das Strangprofil des Geräteträgers lackiert oder pulverbeschichtet ist, kann die Erdungsklammer im Bereich ihrer elektrischen Kontaktierung mit dem Strangprofil eine selbstkratzende Kontur besitzen, die beim Anbringen der Erdungsklammer die Lackierung bzw. Beschichtung des Strangprofils selbsttätig durchdringt.

Eine derartige selbstkratzende Kontur kann grundsätzlich auch bei der zuvor beschriebenen Halteklammer vorgesehen sein.

Gemäß einer anderen erfindungsgemäßen Ausführungsform ist am Geräteträger wenigstens ein Haltebügel fixiert, der für die Montage des Geräteträgers am Tragprofil bzw. für die Demontage des Geräteträgers vom Tragprofil eine Zwischenstellung für den Geräteträger relativ zum Tragprofil ermöglicht, in welcher der Geräteträger vom Tragprofil beabstandet ist. In dieser Zwischenstellung ist somit der Geräteträger bzw. das Strangprofil nicht mit dem Tragprofil verrastet. In dieser Zwischenstellung ermöglicht der jeweilige Haltebügel eine Positionierung des Geräteträgers relativ zum Tragprofil, wozu der Geräteträger in dieser Zwischenstellung mittels des jeweiligen Haltebügels am Tragprofil gehalten ist.

Zweckmäßig sind zumindest zwei derartige Haltebügel vorgesehen, die in der Längsrichtung der Leuchte voneinander beabstandet angeordnet sind.

Entsprechend einer vorteilhaften Weiterbildung kann der jeweilige Haltebügel wenigstens einen Haltehaken aufweisen, der in der Zwischenstellung mit einer Innenkontur des Geräteträgers verrastet ist und der im montierten Zustand, in dem der Geräteträger mit dem Tragprofil verrastet ist, von dieser Innenkontur abgehoben ist. Im montierten Zustand ist der jeweilige Haltehaken weitgehend funktionslos. Die Innenkontur, mit welcher der jeweilige Haltehaken in der Zwischenstellung zusammenwirkt, kann grundsätzlich dieselbe Innenkontur sein, mit welcher die weiter oben genannte Halteklammer im montierten Zustand zusammenwirkt.

Bei einer anderen Weiterbildung kann vorgesehen sein, dass der jeweilige Haltebügel mittels einer solchen Halteklammer am Geräteträger fixiert ist, wodurch die jeweilige Halteklammer eine Doppelfunktion erhält.

Zweckmäßig kann außerdem vorgesehen sein, dass der jeweilige Haltebügel zwei Haltehaken und eine Bügelbasis aufweist, wobei die Haltehaken über jeweils einen Verbindungsabschnitt mit der Bügelbasis verbunden sind, wobei die jeweilige Halteklammer an voneinander abgewandten Seiten jeweils zwei am Geräteträger eingehakte Geräteträgerhaken und dazwischen jeweils einen Tragprofilhaken aufweist, der im montierten Zustand mit dem Tragprofil verrastet ist. Besonders vorteilhaft ist nun eine Ausgestaltung des Haltebügels, derart, dass die Bügelbasis an einer vom Geräteträger abgewandten Seite der Halteklammer angeordnet ist und an der jeweiligen Seite der Halteklammer zwischen dem jeweiligen Tragprofilhaken und dem einen Geräteträgerhaken hindurch geführt ist, wobei der zugehörige Haltehaken zwischen dem jeweiligen Tragprofilhaken und dem anderen Geräteträgerhaken hindurch geführt ist, so dass der jeweilige Verbindungsabschnitt an einer dem Geräteträger zugewandten Seite der Halteklammer entlang des jeweiligen Tragprofilhakens verläuft. Hierdurch ergibt sich eine einfache realisierbare, effiziente formschlüssige Fixierung des Haltebügels mithilfe der Halteklammer am Geräteträger bzw. am Strangprofil.

Weitere wichtige Merkmale und Vorteile der Erfindung ergeben sich aus den Unteransprüchen, aus den Zeichnungen und aus der zugehörigen Figurenbeschreibung anhand der Zeichnungen.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Bevorzugte Ausführungsbeispiele der Erfindung sind in den Zeichnungen dargestellt und werden in der nachfolgenden Beschreibung näher erläutert, wobei sich gleiche Bezugszeichen auf gleiche oder ähnliche oder funktional gleiche Komponenten beziehen.

Es zeigen, jeweils schematisch,
- Fig. 1: einen Querschnitt einer Leuchte im Bereich einer Halteklammer,
- Fig. 2: eine isometrische Ansicht der Halteklammer,
- Fig. 3: einen Querschnitt der Leuchte im Bereich einer Erdungsklammer, jedoch bei einer anderen Ausführungsform,
- Fig. 4: eine isometrische Ansicht eines Geräteträgers im Bereich der Erdungsklammer,
- Fig. 5: eine Seitenansicht des Geräteträgers,
- Fig. 6: eine isometrische Explosionsdarstellung des Geräteträgers,
- Fig. 7: Querschnitte der Leuchte bei verschiedenen Montagezuständen a, b und c.

Entsprechend den Figuren 1 und 3 umfasst eine geradlinige und längliche Leuchte 1 ein gerades und längliches Tragprofil 2 sowie einen geraden und länglichen Geräteträger 3. Das Tragprofil 2 dient zur Montage der Leuchte 1 an einer Wand oder Decke. Ferner wird mit Hilfe des Tragprofils 2 ein Innenraum 4 definiert, in dem die elektrische Kontaktierung von elektrischen Verbrauchern mit einem Stromnetz erfolgt. Das Tragprofil 2 ist hier als Blechformteil konzipiert. Der Geräteträger 3 dient zur Anordnung elektrischer Verbraucher, vorzugsweise von Leuchteinrichtungen 5, die in den Figuren 1, 3 und 6 erkennbar sind, und einer zugehörigen Leistungselektronik 6, die in den Figuren 5 und 6 erkennbar ist. Der Geräteträger 3 ist dabei lösbar am Tragprofil 2 befestigt.

Bei der hier vorgestellten Leuchte 1 ist der Geräteträger 3 durch ein Strangprofil 7 gebildet, das aus Leichtmetall bzw. aus einer Leichtmetalllegierung hergestellt ist. Als Leichtmetall kommt bevorzugt Aluminium zum Einsatz. Eine bevorzugte Leichtmetalllegierung beruht dabei auf einer Aluminiumbasis. Das Strangprofil 7 weist an seinen Längsseiten 8 jeweils eine Außenrastkontur 9 auf, die vom Innenraum 4 abgewandt ist und nach außen weist. Das Tragprofil 2 besitzt komplementär zu den Außenrastkonturen 9 geformte Innenrastkonturen 10, die dem Innenraum 4 zugewandt sind, also nach innen weisen. Im montierten Zustand der Figuren 1, 3 und 7c wirken die Außenrastkonturen 9 mit den Innenrastkonturen 10 zum Festlegen des Geräteträgers 3 am Tragprofil 2 zusammen. Durch eine entsprechende Konturgebung kann hier zusätzlich zu einem Kraftschluss bzw. Reibschluss auch ein Formschluss innerhalb der miteinander zusammenwirkenden Rastkonturen 9, 10 realisiert werden. Bevorzugt ist dabei die hier gezeigte Ausgestaltung, bei der eine flächige Kontaktierung zwischen den miteinander zusammenwirkenden Rastkonturen 9, 10 erfolgt, wodurch gleichzeitig eine hinreichende Dichtungswirkung zwischen Geräteträger 3 und Tragprofil 2 realisierbar ist. Hierdurch kann der Innenraum 4 vor dem Eindringen von Verunreinigungen aus einer Umgebung 11 der Leuchte 1 geschützt werden.

Das Strangprofil 7 besitzt zumindest eine Hohlkammer 12. Bei den hier gezeigten Ausführungsformen besitzt das Strangprofil 7 jeweils nur eine einzige Hohlkammer 12. Ferner besitzt das Strangprofil 7 hier einen Trennboden 13, der an einer dem Tragprofil 2 zugewandten Rückseite 14 des Strangprofils 7 bzw. des Geräteträgers 3 angeordnet ist. Dieser Trennboden 13 erstreckt sich dabei von der einen Längsseite 8 bis zur anderen Längsseite 8 ohne Unterbrechung. Die Hohlkammer 8 ist dabei vom Strangprofil 7 in der Umfangsrichtung vollständig umschlossen. Ferner ist hier vorgesehen, dass der Trennboden 13 ausschließlich im Bereich der Längsseiten 8 mit dem übrigen Strangprofil 7 verbunden ist. Hierdurch entsteht ein Abstand 15 bzw. Spalt 15 zwischen dem Trennboden 13 und einem diesem gegenüberliegenden Bereich 16 des Strangprofils 7. Dieser Spalt 15 ermöglicht dabei eine Luftspaltisolierung. Die Hohlkammer 12 ist zum Innenraum 4 hin durch den Trennboden 13 begrenzt.

Wie sich den Figuren 1, 3 und 7 entnehmen lässt, weist das Strangprofil 7 an einer vom Tragprofil 2 abgewandten Vorderseite 17 zumindest einen Haltebereich 18 auf, der zur Aufnahme zumindest einer geradlinigen und länglichen Platine 19 dient, die mehrere LEDs 20 trägt. In den Fig. 7a, 7b und 7c ist die Platine 19 weggelassen. Bei den in den Fig. 1 und 7 gezeigten Ausführungsformen ist nur ein einziger derartiger Haltebereich 18 vorgesehen, so dass die hier gezeigte Leuchte 1 einflammig ausgestaltet ist. Im Unterschied dazu ist bei der in Figur 3 gezeigten Leuchte 1 das Strangprofil 7 mit zwei derartigen Haltebereichen 18 ausgestattet, so dass die in Figur 3 gezeigte Leuchte 1 zweiflammig ausgebildet ist.

Das Strangprofil 7 besitzt gemäß den Figuren 1, 3 und 7 an seiner Vorderseite 17 für den jeweiligen Haltebereich 18 eine Vertiefung 21, in der sich der jeweilige Haltebereich 18 befindet, so dass in dieser Vertiefung 21 auch die Platine 19 angeordnet ist. Die jeweilige Vertiefung 21 ist dabei jeweils mit einer geradlinigen und länglichen Lichtoptik 22 verschlossen, die dabei die in der jeweiligen Vertiefung 21 angeordnete Platine 19 abdeckt.

Bei den hier gezeigten Ausführungsformen handelt es sich bei der jeweiligen Lichtoptik 22 um ein separates Bauteil, das aus einem geeigneten transparenten bzw. transluzenten Kunststoff hergestellt ist, vorzugsweise im Extrusionsverfahren. Die jeweilige Lichtoptik 22 kann dabei mit Hilfe von Längsführungen 23 axial, also parallel zur Längsrichtung des Strangprofils 7 in das Strangprofil 7 eingeschoben sein, wobei die Längsführungen 23 dabei die Lichtoptik 22 in einer Radialrichtung, also quer zur Längsachse des Strangprofils 7 am Strangprofil 7 halten. Bei den hier gezeigten Beispielen sind die Längsführungen 23, die an Längsseiten 24 der jeweiligen Lichtoptik 22 angeordnet sind, nach Art einer Nut-Feder-Führung ausgestaltet sein, so dass integral am Strangprofil 7 ausgeformte Führungskonturen 25 mit komplementär dazu geformten Gegenführungskonturen 26 zusammenwirken, die integral an der jeweiligen Lichtoptik 22 ausgeformt sind. Im Beispiel bildet die Gegenführungskontur 26 eine Nut, während die Führungskontur 25 eine darin eingreifende Feder definiert.

Bei einer anderen, hier nicht gezeigten Ausführungsform kann anstelle einer separaten Lichtoptik 22 auch eine Vergussmasse verwendet werden, die unmittelbar in die jeweilige Vertiefung 21 eingegossen wird, um darin die Platine 19 zu vergießen.

Ferner ist bei den hier gezeigten Ausführungsformen vorgesehen, dass die Lichtoptik 22 an einer vom Tragprofil 2 abgewandten Seite bündig mit der Vorderseite 17 des Strangprofils 7 abschließt. Insgesamt kann dadurch beispielsweise eine weitgehend ebene Vorderseitenkontur für das Strangprofil 7 mit daran angebrachter Lichtoptik 22 erzeugt werden.

Von besonderem Vorteil ist die hier gewählte Art der Fixierung der Platine 19 am Strangprofil 7. Hierzu weist das Strangprofil 7 im jeweiligen Haltebereich 18 zwei sich gegenüberliegende Haltestege 27 auf. Die beiden Haltestege 27 übergreifen die jeweilige Platine 19 an deren Längsseitenrändern 28 und drücken dadurch die Platine 19 gegen den Haltebereich 18 an und fixieren dadurch die Platine 19 am Strangprofil 7.

Zweckmäßig werden die Haltestege 27, die integral am Strangprofil 7 ausgeformt sind, durch plastische Umformung in die in Figur 1 gezeigte Endlage überführt, in der sie die Platine 19 übergreifen, gegen den Haltebereich 18 andrücken und am Strangprofil 7 fixieren. In Figur 3 ist dagegen rein exemplarisch für die Haltestege 27 ein unverformter Ausgangszustand wiedergegeben, in dem sie die Platine 19 nicht am Strangprofil 7 fixieren. In diesem Ausgangszustand werden die Haltestege 27 an dem Strangprofil 7 hergestellt. Durch plastische Umformung, beispielsweise mittels eines Rollierverfahrens, werden die Haltestege 27 dann in ihre Endlage überführt, die in Figur 1 dargestellt ist und in der sie die Platine 19 randseitig übergreifen, um sie so gegen den Haltebereich 18 anzudrücken und am Strangprofil 7 zu fixieren.

Bei der in Figur 3 gezeigten zweiflammigen Leuchte 1 erstrecken sich die beiden Haltebereiche 18 parallel zueinander und nebeneinander. Bei der in Figur 3 gezeigten Ausführungsform sind die beiden Vertiefungen 21 mit zwei baugleichen Lichtoptiken 22 abgedeckt. Die beiden Lichtoptiken 22 der in Figur 3 gezeigten Ausführungsform erzeugen dabei eine symmetrische Lichtausbreitung. Die in Figur 1 gezeigte Lichtoptik 22 generiert dagegen eine asymmetrische Lichtausbreitung.

Wie sich den Figuren 1, 3, 4 und 7 entnehmen lässt, besitzt das Strangprofil 7 im Bereich der jeweiligen Außenrastkontur 9 jeweils einen nach innen abstehenden Halterand 41. Zur zusätzlichen Fixierung des Geräteträgers 3 am Tragprofil 2 können eine oder mehrere Halteklammern 29 zum Einsatz kommen, die in den Figuren 1, 2 und 7 erkennbar sind. Die jeweilige Halteklammer 29 ist ein einstückiges Blechformteil, an dem mehrere Geräteträgerhaken 30 integral ausgeformt sind. Ferner sind an der jeweiligen Halteklammer 29 mehrere Tragprofilhaken 31 integral ausgeformt. Die Halteklammer 29 besteht vorzugsweise aus einem Federstahl, so dass die einzelnen Haken 30, 31 federelastisch sind. Die Halteklammer 29 ist über die Geräteträgerhaken 30 an den beiden, einander gegenüberliegenden Halterändern 41 des Strangprofils 27 eingehakt. Des Weiteren ist die Halteklammer 29 über die Tragprofilhaken 31 mit einer Innenkontur 32 des Tragprofils 2 verrastet. Die Innenkontur 32 ist hierbei ebenfalls hakenförmig konzipiert und umgreift den Halterand 41 an einer dem Innenraum 4 zugewandten Seite. Hierdurch kann der jeweilige Tragprofilhaken 31, der unter Vorspannung an besagter Innenkontur 32 anliegt, letztlich das Tragprofil 2 gegen den Geräteträger 3 vorspannen. Hierdurch kann die Fixierung des Geräteträgers 3 am Tragprofil 2 effizient stabilisiert werden.

Gemäß Figur 2 können die Geräteträgerhaken 30 mit scharfkantigen Spitzen 33 ausgestattet sein, die beim Anbringen der Halteklammer 29 eine gegebenenfalls vorhandene Lackierung oder Beschichtung des Strangprofils 7 durchdringen, wodurch zwangsläufig und selbsttätig eine elektrische Kontaktierung zwischen der Halteklammer 29 und dem Geräteträger 3 hergestellt wird.

Gemäß den Fig. 3 und 7 kann das Tragprofil 2 im Innenraum 4 eine geradlinige und längliche Stromführungsschiene 34 aufweisen. Diese besitzt in separaten Eingriffsbereichen 35 mehrere separate elektrische Leiter 36, die nur in Fig. 3 näher bezeichnet sind. Am Geräteträger 3 kann gemäß den Figuren 3 und 4 zumindest ein Anschlusselement 37 angebracht sein, das beispielsweise durch eine entsprechende Verrastung an den zuvor genannten Halterändern 28 am Geräteträger 3 festlegbar ist. Das Anschlusselement 37 weist mehrere separate Kontaktbereiche 38 auf, die im zusammengebauten Zustand in die Eingriffsbereiche 35 eingreifen und darin die für den jeweiligen Geräteträger 3 bzw. für den jeweiligen, zugehörigen elektrischen Verbraucher benötigten Leiter 36 elektrisch kontaktieren.

Wie sich den Figuren 3 und 4 entnehmen lässt, kann für das jeweilige Anschlusselement 37 je eine Erdungsklammer 39 vorgesehen sein, die am Strangprofil 7 festgelegt ist, die elektrisch mit dem Strangprofil 7 verbunden ist und die elektrisch mit dem Anschlusselement 37 verbunden ist. Beispielsweise kann die Erdungsklammer 39 wie die Halteklammer 29 Geräteträgerhaken 30 aufweisen, die mit den Halterändern 41 zusammenwirken und die mit insbesondere auch selbstkratzenden Spitzen 33 ausgestattet sind, wie sie in Figur 2 für die Halteklammer 29 dargestellt sind. Ferner kann die Erdungsklammer 39 zumindest eine Kontaktfeder 40 aufweisen, die mit einem im Anschlusselement 37 verlaufenden Erdungsleiter elektrisch verbunden ist. Dieser Erdungsleiter des Anschlusselements 37 ist ebenfalls mit einem Erdungsleiter der Stromführungsschiene 34 elektrisch kontaktiert.

Wie sich Figur 6 entnehmen lässt, können innerhalb desselben Haltebereichs 18 auch mehrere Platinen 19 hintereinander angeordnet werden, wodurch ein modularer Aufbau zur Realisierung unterschiedlich langer Leuchten 1 möglich ist.

Gemäß den Figuren 5 und 6 kann zum Festlegen der Leistungselektronik 6 am Geräteträger 3 eine Bügelklammer 42 vorgesehen sein, die die Leistungselektronik 6 übergreift und mit den Halterändern 41 des Geräteträgers 3 zum Festlegen der Leistungselektronik 6 am Geräteträger 3 zusammenwirkt. Des Weiteren sind in den Figuren 5 und 6 Endkappen 43 erkennbar, die axial stirnseitig auf das Strangprofil 7 des Geräteträgers 3 aufsteckbar sind. Die Endkappen 43 verschließen dadurch gleichzeitig das Hohlprofil des Geräteträgers 3 und die jeweilige Vertiefung 21 axial.

Entsprechend den Fig. 7a, 7b und 7c kann für die Montage und für die Demontage des Geräteträgers 3 am bzw. vom Tragprofil 2 wenigstens ein Haltebügel 44 zum Einsatz kommen. Bevorzugt werden wenigstens zwei derartige Haltebügel 44 verwendet, die axial voneinander beabstandet am Geräteträger 3 angebracht sind. Der jeweilige Haltebügel 44 ist beispielsweise als Drahtformteil ausgestaltet, vorzugsweise aus einem Federstahl. Der Haltebügel 44 besitzt zwei Haltehaken 45, die über eine Bügelbasis 46 miteinander verbunden sind. Die Bügelbasis 46 besitzt an ihren den Haltehaken 45 zugewandten Enden je einen Verbindungsabschnitt, der in den Darstellungen der Fig. 7a bis 7c nicht erkennbar ist, da er sich senkrecht zur Zeichnungsebene erstreckt. Der jeweilige Verbindungsabschnitt verbindet dabei die Bügelbasis 46 mit dem jeweiligen Haltehaken 45.

Die Fixierung des Haltebügels 44 am Geräteträger 3 erfolgt mithilfe einer der vorstehend genannten Halteklammern 29. Hierzu wird der Haltebügel 44 so angebracht, dass sich seine Bügelbasis 46 auf jeder Seite der Halteklammer 29 axial zwischen dem einen Geräteträgerhaken 30 und dem Tragprofilhaken 31 hindurch erstreckt, während sich die beiden Haltehaken 45 an der jeweiligen Seite des Haltehakens 29 durch die Verbindungsabschnitte zur Bügelbasis 46 axial versetzt axial zwischen dem jeweils anderen Geräteträgerhaken 30 und dem Tragprofilhaken 31 hindurch erstrecken. Der Haltebügel 44 ist somit durch die beiden Tragprofilhaken 31 am Geräteträger 3 formschlüssig festgelegt, die den jeweiligen Verbindungsabschnitt am Trennboden 13 positionieren. Sofern die Bügelbasis 46 wie hier außerdem gebogen bzw. gekrümmt ist, kann sie im montierten Zustand federelastisch aufgeweitet sein, so dass die elastisch verformte Bügelbasis 46 die Verbindungsabschnitte und somit die Haltehaken 45 aufeinander zu vorspannt. In Verbindung mit den geneigt verlaufenden Tragprofilhaken 31 lässt sich der Haltebügel 44 somit auch gegen den Trennboden 13 andrücken.

Die Montage des Geräteträgers 3 am Tragprofil 2 erfolgt bevorzugt wie folgt. Zunächst wird der Geräteträger 3 gemäß Fig. 7a quer zur Axialrichtung fluchtend zum Tragprofil 2 grob ausgerichtet, so dass der Trennboden 13 dem Innenraum 4 zugewandt ist. Nach dieser Grobausrichtung wird der Geräteträger 3 entsprechend einer in Fig. 7a durch einen Pfeil 47 angedeuteten Montagerichtung relativ zum Tragprofil 2 bewegt bis die Haltehaken 45 gemäß Fig. 7b an der Innenkontur 32 des Tragprofils 2 einrasten bzw. einhaken. Dabei können die Haltehaken z.B. manuell zusammengedrückt werden, um ein Eintauchen in den Innenraum 4 zu ermöglichen. Ebenso lässt sich der Geräteträger 3 gedreht zu seiner Längsmittelachse schräg ansetzen, um zunächst den einen Haltehaken 45 an der zugehörigen Innenkontur 32 einzuhaken. Anschließend kann der Geräteträger 3 um seine Längsmittelachse zurück gekippt werden, wobei der jeweils andere Haltehaken 45 manuell eingedrückt werden kann, bis er in den Innenraum 4 eintaucht und mit der zugehörigen Innenkontur 32 verrastet. In dieser Zwischenstellung ist der Geräteträger 3 bereits gegen ein Herabfallen vom Tragprofil 2 gesichert. Gleichzeitig wird der Geräteträger 3 dadurch relativ zum Tragprofil 2 fein ausgerichtet. Nach dieser Feinausrichtung wird der Geräteträger 3 in der Montagerichtung 47 weiter relativ zum Tragprofil 2 bewegt. Dabei heben die Haltehaken 45 wieder von den Innenkonturen 32 ab und dringen tiefer in den Innenraum 4 ein. Diese Bewegung erfolgt nun so lange bis die Tragprofilhaken 31 gemäß Fig. 7c an der Innenkontur 32 des Tragprofils 2 einhaken bzw. einrasten. Die Demontage erfolgt dann in entsprechend umgekehrter Weise. Der Haltebügel 44 bildet somit eine Montagehilfe, die in der Montage- bzw. Demontagesituation gemäß Fig. 7b eine Zwischensicherung des gegebenenfalls relativ schweren Geräteträgers 3 am Tragprofil 2 ermöglicht.

## Patentansprüche

1. Leuchte
- mit einem geradlinigen und länglichen Tragprofil (2) zur Wand- oder Deckenmontage,
- mit einem geradlinigen und länglichen Geräteträger (3), an dem wenigstens ein elektrischer Verbraucher (5) angeordnet ist und der lösbar am Tragprofil (2) befestigt ist,
- wobei der Geräteträger (3) durch ein Strangprofil (7) aus einer Leichtmetalllegierung oder aus einem Leichtmetall gebildet ist,
- wobei das Strangprofil (7) an seinen Längsseiten (8) jeweils eine nach außen gewandte Außenrastkontur (9) aufweist, die jeweils mit einer am Tragprofil (2) ausgebildeten, dazu komplementären, nach innen gewandten Innenrastkontur (10) zusammenwirkt, um den Geräteträger (3) am Tragprofil (2) zu befestigen,
**dadurch gekennzeichnet,**
**dass** das Strangprofil (7) zusätzlich mittels wenigstens einer Halteklammer (29) mit dem Tragprofil (2) verrastet ist.

2. Leuchte nach Anspruch 1,
**dadurch gekennzeichnet,**
- **dass** das Strangprofil (7) eine Hohlkammer (12) aufweist,
- **dass** das Strangprofil (7) an einer dem Tragprofil (2) zugewandten Rückseite (14) einen Trennboden (13) aufweist, der sich durchgehend von der einen Längsseite (8) zur anderen Längsseite (8) erstreckt,
- **dass** der Trennboden (13) nur im Bereich der Längsseiten (8) mit dem übrigen Strangprofil (7) verbunden ist,
- **dass** die Hohlkammer (12) an einer dem Tragprofil (2) zugewandten Seite vom Trennboden (13) begrenzt ist.

3. Leuchte nach Anspruch 1 oder 2,
**dadurch gekennzeichnet,**
- **dass** das Strangprofil (7) an einer vom Tragprofil (2) abgewandten Vorderseite (17) zumindest einen Haltebereich (18) zur Aufnahme wenigstens einer mehrere LEDs (20) tragenden geradlinigen und länglichen Platine (19) aufweist,
- **dass** das Strangprofil (7) an seiner Vorderseite (17) wenigstens eine Vertiefung (21) aufweist, in der sich der jeweilige Haltebereich (18) befindet und die mit einer geradlinigen und länglichen, die jeweilige Platine (19) abdeckenden Lichtoptik (22) verschlossen ist.

4. Leuchte nach einem der Ansprüche 1 bis 3,
**dadurch gekennzeichnet,**
**dass** wenigstens eine Lichtoptik (22) an ihren Längsseiten (24) mittels Längsführungen (23) axial in das Strangprofil (7) eingeschoben und quer dazu am Strangprofil (7) gehalten ist.

5. Leuchte nach einem der Ansprüche 1 bis 3,
**dadurch gekennzeichnet,**
**dass** wenigstens eine Lichtoptik (22) durch eine Vergussmasse gebildet ist, die in eine Vertiefung (21) zur Unterbringung wenigstens einer mehrere LEDs (20) tragenden geradlinigen und länglichen Platine (19) eingegossen ist und dadurch die jeweilige Platine (19) abdeckt und die Vertiefung (21) verschließt.

6. Leuchte nach einem der Ansprüche 1 bis 5,
**dadurch gekennzeichnet,**
**dass** das Strangprofil (7) in wenigstens einem Haltebereich (18) zur Aufnahme wenigstens einer mehrere LEDs (20) tragenden geradlinigen und länglichen Platine (19) zwei sich gegenüberliegende Haltestege (27) aufweist, welche die jeweilige Platine (19) an deren Längsseitenrändern (28) übergreifen und die Platine (19) dadurch gegen den Haltebereich (18) andrücken und am Strangprofil (7) fixieren.

7. Leuchte nach Anspruch 6,
**dadurch gekennzeichnet,**
**dass** die Haltestege (27) durch plastische Umformung die Platine (19) übergreifen, gegen den Haltebereich (18) andrücken und am Strangprofil (7) fixieren.

8. Leuchte nach einem der Ansprüche 1 bis 7,
**dadurch gekennzeichnet,**
**dass** das Strangprofil (7) im Bereich der jeweiligen Außenrastkontur (9) einen nach innen abstehenden Halterand (41) aufweist, an dem die wenigstens eine Halteklammer (29) mittels daran ausgebildeter Geräteträgerhaken (30) eingehakt ist.

9. Leuchte nach einem der Ansprüche 1 bis 8,
**dadurch gekennzeichnet,**
**dass** die jeweilige Halteklammer (29) über zumindest einen daran ausgebildeten Tragprofilhaken (31) mit einer Innenkontur (32) des Tragprofils (2) verrastet ist.

10. Leuchte nach einem der Ansprüche 1 bis 9,
**dadurch gekennzeichnet,**
- **dass** das Tragprofil (2) eine geradlinige und längliche Stromführungsschiene (34) aufweist, die in separaten Eingriffsbereichen (35) separate elektrische Leiter (36) aufweist,
- **dass** am Geräteträger (3) wenigstens ein Anschlusselement (37) festgelegt ist, das mehrere separate Kontaktbereiche (38) aufweist, die in die Eingriffsbereiche (35) eingreifen und darin die benötigten Leiter (36) elektrisch kontaktieren,
- **dass** dem jeweiligen Anschlusselement (37) eine Erdungsklammer (39) zugeordnet ist, die am Strangprofil (7) festgelegt ist, elektrisch mit dem Strangprofil (7) verbunden ist und elektrisch mit dem jeweiligen Anschlusselement (37) verbunden ist.

11. Leuchte nach dem Oberbegriff des Anspruchs 1, insbesondere nach einem der Ansprüche 1 bis 10,
**dadurch gekennzeichnet,**
**dass** am Geräteträger (3) wenigstens ein Haltebügel (44) fixiert ist, der für die Montage und Demontage eine Zwischenstellung für den Geräteträger (3) relativ zum Tragprofil (2) ermöglicht, in welcher der Geräteträger (3) vom Tragprofil (2) beabstandet ist, wobei der Geräteträger (3) in dieser Zwischenstellung mittels des jeweiligen Haltebügels (44) am Tragprofil (2) gehalten ist.

12. Leuchte nach Anspruch 11,
**dadurch gekennzeichnet,**
**dass** der jeweilige Haltebügel (44) wenigstens einen Haltehaken (45) aufweist, der in der Zwischenstellung mit einer Innenkontur (32) des Geräteträgers (3) verrastet ist und der im montierten Zustand, in dem der Geräteträger (3) mit dem Tragprofil (2) verrastet ist, von dieser Innenkontur (32) abgehoben ist.

13. Leuchte nach Anspruch 11 oder 12,
**dadurch gekennzeichnet,**
**dass** der jeweilige Haltebügel (44) mittels einer solchen Halteklammer (29) am Geräteträger (3) fixiert ist.

14. Leuchte nach Anspruch 13,
**dadurch gekennzeichnet,**
- **dass** der jeweilige Haltebügel (44) zwei Haltehaken (45) und eine Bügelbasis (46) aufweist, wobei die Haltehaken (45) über jeweils einen Verbindungsabschnitt mit der Bügelbasis (46) verbunden sind,
- **dass** die jeweilige Halteklammer (29) an voneinander abgewandten Seiten jeweils zwei am Geräteträger (3) eingehakte Geräteträgerhaken (30) und dazwischen jeweils einen Tragprofilhaken (31) aufweist, der im montierten Zustand mit dem Tragprofil (2) verrastet ist,
- **dass** die Bügelbasis (46) an einer vom Geräteträger (3) abgewandten Seite der Halteklammer (29) angeordnet ist und an der jeweiligen Seite der Halteklammer (29) zwischen dem jeweiligen Tragprofilhaken (31) und dem einen Geräteträgerhaken (30) hindurch geführt ist, wobei der zugehörige Haltehaken (45) zwischen dem jeweiligen Tragprofilhaken (31) und dem anderen Geräteträgerhaken (30) hindurch geführt ist, so dass der jeweilige Verbindungsabschnitt an einer dem Geräteträger (3) zugewandten Seite der Halteklammer (29) entlang des jeweiligen Tragprofilhakens (31) verläuft.

## Claims

1. Luminaire
- having a linear and elongated support profile (2) for wall or ceiling installation,
- having a linear and elongated device carrier (3) on which at least one electrical consumer (5) is arranged and which is fastened releasably to the support profile (2),
- wherein the device carrier (3) is formed by an extruded profile (7) made from a light metal alloy or made from a light metal,
- wherein the extruded profile (7) has an outer latch contour (9) facing outwards on its longitudinal sides (8) respectively, said outer latch contour interacting with an inner latch contour (10) which is complementary to this, is formed on the support profile (2) and faces inwards, in order to fasten the device carrier (3) to the support profile (2),
**characterised in that** the extruded profile (7) is additionally locked in place with the support profile (2) by means of at least one retaining clip (29).

2. Luminaire according to claim 1,
**characterised in that**
- the extruded profile (7) has a hollow chamber (12),
- the extruded profile (7) has a separating floor (13) on a rear side (14) facing towards the support profile (2), said separating floor extending continuously from the one longitudinal side (8) to the other longitudinal side (8),
- the separating floor (13) is connected to the remaining extruded profile (7) only in the region of the longitudinal sides (8)
- the hollow chamber (12) is delimited by the separating floor (13) on a side facing towards the support profile (2).

3. Luminaire according to claim 1 or 2,
**characterised in that**
- the extruded profile (7) has, on a front side (17) facing away from the support profile (2), at least one retaining region (18) for receiving at least one linear and elongated circuit board (19) bearing several LEDs (20),
- the extruded profile (7) has at least one indentation (21) on its front side (17), in which the respective retaining region (18) is located and which is sealed with a linear and elongated luminaire optic (22) covering the respective circuit board (19).

4. Luminaire according to any one of claims 1 to 3,
**characterised in that**
at least one luminaire optic (22) is inserted axially on its longitudinal sides (24) into the extruded profile (7) by means of longitudinal guides (23) and is retained transversely to this on the extruded profile (7).

5. Luminaire according to any one of claims 1 to 3,
**characterised in that**
at least one luminaire optic (22) is formed by a casting compound which is poured into an indentation (21) for housing at least one linear and elongated circuit board (19) bearing several LEDs (20) and thereby covers the respective circuit board (19) and seals the indentation (21).

6. Luminaire according to any one of claims 1 to 5,
**characterised in that**
the extruded profile (7) has, in at least one retaining region (18), two retaining bars (27) lying opposite each other for receiving at least one linear and elongated circuit board (19) bearing several LEDs (20), said retaining bars overlapping the respective circuit board (19) on the longitudinal side edges (28) thereof and thereby pressing the circuit board (19) against the retaining region (18) and fixing it to the extruded profile (7).

7. Luminaire according to claim 6,
**characterised in that**
the retaining bars (27) overlap the circuit board (19), press it against the retaining region (18) and fix it to the extruded profile (7) by plastic deformation.

8. Luminaire according to any one of claims 1 to 7,
**characterised in that**
the extruded profile (7) has, in the region of the respective outer latch contour (9), a retaining edge (41) protruding inwards, on which the at least one retaining clip (29) is hooked by means of device carrier hooks (30) formed thereon.

9. Luminaire according to any one of claims 1 to 8,
**characterised in that**
the respective retaining clip (29) is locked in place with an inner contour (32) of the support profile (2) via at least one support profile hook (31) formed thereon.

10. Luminaire according to any one of claims 1 to 9,
**characterised in that**
- the support profile (2) has a linear and elongated conductor rail (34) which has separate electrical conductors (36) in separate engagement regions (35),
- at least one connection element (37) is set on the device carrier (3), said connection element having several separate contact regions (38) which engage with the engagement regions (35) and electrically contact the required conductor (36) therein,
- a grounding clip (39) is allocated to the respective connection element (37), said grounding clip being set on the extruded profile (7), being connected electrically to the extruded profile (7) and being connected electrically to the respective connection element (37).

11. Luminaire according to the preamble of claim 1, in particular according to any one of claims 1 to 10,
**characterised in that**
at least one retaining bracket (44) is fixed to the device carrier (3), said retaining bracket enabling an intermediate position for the device carrier (3) relative to the support profile for assembly and disassembly, in which intermediate position the device carrier (3) is at a distance from the support profile (2), wherein the device carrier (3) is retained on the support profile (2) in this intermediate position by means of the respective retaining bracket (44).

12. Luminaire according to claim 11,
**characterised in that**
the respective retaining bracket (44) has at least one retaining hook (45) which is locked in place in the intermediate position with an inner contour (32) of the device carrier (3) and which is withdrawn from this inner contour (32) in the assembled state in which the device carrier (3) is locked in place with the support profile (2).

13. Luminaire according to claim 11 or 12,
**characterised in that**
the respective retaining bracket (44) is fixed to the device carrier (3) by means of such a retaining clip (29).

14. Luminaire according to claim 13,
**characterised in that**
- the respective retaining bracket (44) has two retaining hooks (45) and a bracket base (46), wherein the retaining hooks (45) are connected to the bracket base (46) via a connection section respectively,
- the respective retaining clip (29) has, on sides facing away from each other, two device carrier hooks (30) hooked on the device carrier (3) respectively and a support profile hook (31) therebetween respectively, which is locked in place with the support profile (2) in the assembled state,
- the bracket base (46) is arranged on a side of the retaining clip (29) facing away from the device carrier (3) and is guided between the respective support profile hook (31) and the one device carrier hook (30) on the respective side of the retaining clip (29), wherein the associated retaining hook (45) is guided between the respective support profile hook (31) and the other device carrier hook (30), such that the respective connection section runs along the respective support profile hook (31) on a side of the retaining clip (29) facing towards the device carrier (3).

## Revendications

1. Luminaire,
- avec un profil porteur (2) rectiligne et allongé destiné à être monté au mur ou au plafond,
- avec un support d'appareil (3) rectiligne et allongé, au niveau duquel au moins un consommateur (5) électrique est disposé et qui est fixé de manière amovible au niveau du profil porteur (2),
- dans lequel le support d'appareil (3) est formé par un profil extrudé (7) composé d'un alliage de métaux légers ou composé d'un métal léger,
- dans lequel le profil extrudé (7) présente, au niveau de ses côtés longitudinaux (8), respectivement un contour d'encliquetage extérieur (9) tourné vers l'extérieur, lequel coopère respectivement avec un contour d'encliquetage intérieur (10) réalisé au niveau du profil porteur (2), complémentaire à celui-ci, tourné vers l'intérieur afin de fixer le support d'appareil (3) au niveau du profil porteur (2),
**caractérisé en ce**
**que** le profil extrudé (7) est enclenché avec le profil porteur (2) en supplément au moyen d'au moins une agrafe de maintien (29).

2. Luminaire selon la revendication 1,
**caractérisé en ce**
- **que** le profil extrudé (7) présente une chambre creuse (12),
- **que** le profil extrudé (7) présente, au niveau d'un côté arrière (14) tourné vers le profil porteur (2), un fond de séparation (13), qui s'étend en continu d'un côté longitudinal (8) vers l'autre côté longitudinal (8),
- **que** le fond de séparation (13) est relié seulement dans la zone des côtés longitudinaux (8) au profil extrudé (7) restant,
- **que** la chambre creuse (12) est délimitée au niveau d'un côté tourné vers le profil porteur (2) par le fond de séparation (13).

3. Luminaire selon la revendication 1 ou 2,
**caractérisé en ce**
- **que** le profil extrudé (7) présente, au niveau d'un côté avant (17) opposé au profil porteur (2), au moins une zone de maintien (18) servant à recevoir au moins une platine (19) rectiligne et allongée supportant plusieurs DEL (20),
- **que** le profil extrudé (7) présente, au niveau de son côté avant (17), au moins un renfoncement (21), dans lequel la zone de maintien (18) respective se trouve et qui est fermé par une optique lumineuse (22) rectiligne et allongée, recouvrant la platine (19) respective.

4. Luminaire selon l'une quelconque des revendications 1 à 3,
**caractérisé en ce**
**qu'**au moins une optique lumineuse (22) est introduite par glissement de manière axiale dans le profil extrudé (7) au niveau de ses côtés longitudinaux (24) au moyen de guidages longitudinaux (23) et est maintenue de manière transversale au niveau du profil extrudé (7).

5. Luminaire selon l'une quelconque des revendications 1 à 3,
**caractérisé en ce**
**qu'**au moins une optique lumineuse (22) est formée par une masse de scellement, qui est coulée dans un renfoncement (21) servant à abriter au moins une platine (19) rectiligne et allongée supportant plusieurs DEL (20) et recouvre ainsi la platine (19) respective et ferme le renfoncement (21).

6. Luminaire selon l'une quelconque des revendications 1 à 5,
**caractérisé en ce**
**que** le profil extrudé (7) présente, dans au moins une zone de maintien (18) servant à recevoir au moins une platine (19) rectiligne et allongée supportant plusieurs DEL (20), deux entretoises de maintien (27) se faisant face, lesquelles chevauchent la platine (19) respective au niveau de ses bords de côtés longitudinaux (28) et pressent ainsi la platine (19) contre la zone de maintien (18) et la fixent au niveau du profil extrudé (7).

7. Luminaire selon la revendication 6,
**caractérisé en ce**
**que** les entretoises de maintien (27) chevauchent par déformation plastique la platine (19), la pressent contre la zone de maintien (18) et la fixent au niveau du profil extrudé (7).

8. Luminaire selon l'une quelconque des revendications 1 à 7,
**caractérisé en ce**
**que** le profil extrudé (7) présente, dans la zone du contour d'encliquetage extérieur (9) respectif, un bord de maintien (41) faisant saillie vers l'intérieur, au niveau duquel l'au moins une agrafe de maintien (29) est accrochée au moyen de crochets de support d'appareil (30) réalisés au niveau de celle-ci.

9. Luminaire selon l'une quelconque des revendications 1 à 8,
**caractérisé en ce**
**que** l'agrafe de maintien (29) respective est enclenchée avec un contour intérieur (32) du profil porteur (2) par l'intermédiaire d'au moins un crochet de profil porteur (31) réalisé au niveau de celle-ci.

10. Luminaire selon l'une quelconque des revendications 1 à 9,
**caractérisé en ce**
- **que** le profil porteur (2) présente un rail de guidage de courant (34) rectiligne et allongé, qui présente, dans des zones de prise (35) séparées, des conducteurs (36) électriques séparés,
- **qu'**est fixé, au niveau du support d'appareil (3), au moins un élément de raccordement (37), qui présente plusieurs zones de contact (38) séparées, qui viennent en prise avec les zones de prise (35) et y établissent un contact électrique avec les conducteurs (36) nécessaires,
- **qu'**est associée, à l'élément de raccordement (37) respectif, une agrafe de mise à la terre (39), qui est fixée au niveau du profil extrudé (7), qui est reliée de manière électrique au profil extrudé (7) et qui est reliée de manière électrique à l'élément de raccordement (37) respectif.

11. Luminaire selon le préambule de la revendication 1, en particulier selon l'une quelconque des revendications 1 à 10,
**caractérisé en ce**
**qu'**est fixé, au niveau du support d'appareil (3), au moins un étrier de maintien (44), qui permet pour le montage et le démontage une position intermédiaire pour le support d'appareil (3) par rapport au profil porteur (2), dans laquelle le support d'appareil (3) est espacé du profil porteur (2), dans lequel le support d'appareil (3) est maintenu, dans ladite position intermédiaire, au niveau du profil porteur (2) au moyen de l'étrier de maintien (44) respectif.

12. Luminaire selon la revendication 11,
**caractérisé en ce**
**que** l'étrier de maintien (44) respectif présente au moins un crochet de maintien (45), qui est enclenché, dans la position intermédiaire, avec un contour intérieur (32) du support d'appareil (3) et qui est soulevé dudit contour intérieur (32) dans l'état monté, dans lequel le support d'appareil (3) est enclenché avec le profil porteur (2).

13. Luminaire selon la revendication 11 ou 12,
**caractérisé en ce**
**que** l'étrier de maintien (44) respectif est fixé au niveau du support d'appareil (3) au moyen d'une agrafe de maintien (29) de ce type.

14. Luminaire selon la revendication 13,
**caractérisé en ce**
- **que** l'étrier de maintien (44) respectif présente deux crochets de maintien (45) et une base d'étrier (46), dans lequel les crochets de maintien (45) sont reliés à la base d'étrier (46) par l'intermédiaire respectivement d'une section de liaison,
- **que** l'agrafe de maintien (29) respective présente, au niveau de côtés opposés les uns des autres, respectivement deux crochets de support d'appareil (30) accrochés au niveau du support d'appareil (3), et, de manière intercalée, respectivement un crochet de profil porteur (31), qui est enclenché avec le profil porteur (2) dans l'état monté,
- **que** la base d'étrier (46) est disposée au niveau d'un côté, opposé au support d'appareil (3), de l'agrafe de maintien (29) et est guidée, au niveau du côté respectif de l'agrafe de maintien (29), entre le crochet de profil porteur (31) respectif et un crochet de support d'appareil (30), dans lequel le crochet de maintien (45) associé est guidé entre le crochet de profil porteur (31) respectif et l'autre crochet de support d'appareil (30) de sorte que la section de liaison respective s'étende au niveau d'un côté, tourné vers le support d'appareil (3), de l'agrafe de maintien (29) le long du crochet de profil porteur (31) respectif.
